# EUROPÄISCHE PATENTSCHRIFT

(11) **EP 2 778 278 B1**
(45) Veröffentlichungstag und Bekanntmachung des Hinweises auf die Patenterteilung: **22.06.2016**
(21) Anmeldenummer: 14159017.4
(22) Anmeldetag: 12.03.2014
(51) Int. Cl.: D06F 39/12, D06F 58/20, D06F 58/24

(54) **GEHÄUSE FÜR HAUSHALTSGERÄTE WIE BEISPIELSWEISE EINEN WÄSCHETROCKNER, EINE WASCHMASCHINE, ODER DERGLEICHEN**
HOUSING FOR HOUSEHOLD DEVICES SUCH AS A LAUNDRY DRYER, A WASHING MACHINE, OR THE LIKE
BOÎTIER POUR APPAREILS MÉNAGERS TELS QUE PAR EXEMPLE SÈCHE-LINGE, LAVE-LINGE, OU ANALOGUES

(30) Priorität: 13.03.2013 DE 102013102511
(43) Veröffentlichungstag der Anmeldung: 17.09.2014
(73) Patentinhaber: Miele & Cie. KG, 33332 Gütersloh (DE)
(72) Erfinder: Moll, Felix, 32657 Lemgo (DE); Pähler, Margarita, 33415 Verl (DE)

(56) Entgegenhaltungen:
- EP-A1- 1 887 127
- EP-A1- 2 559 805
- WO-A1-2007/007089
- DE-A1- 4 139 588
- US-A1- 2008 141 555

## Beschreibung

Die Erfindung betrifft ein Gehäuse für Haushaltsgeräte wie beispielsweise einen Wäschetrockner, eine Waschmaschine oder dergleichen, welches in seiner Grundbauform ein Bodenmodul, eine Vorderwand, sowie mittels einer Traverse verbundene Seitenwände und eine Rückwand umfasst, wobei im oberen Bereich von Seitenwand und Traverse mit Einbindung des Rückwandbereichs eine Führung für einen Kondensatbehälter vorgesehen ist.

So sind aus dem Stand der Technik gemäß der DE 103 03 131, der DE 198 23 424, der EP 1 887 127 A1 sowie aus der DE 38 13 462 Waschmaschinengehäuse bzw. Gehäuse für Haushaltsgeräte bekannt. Bei diesen aus dem Stand der Technik bekannten Gehäusen gibt es unterschiedliche Gehäusebauformen für die jeweilige Oberfläche oder Montageart, was eine frühe Variantenbildung beim Gehäusebau erfordert.

Beim Gehäusebau soll hierzu ein möglichst großer Kondensatbehälter ins Gerät passen, das heißt, es muss eine möglichst große Führung für den Kondensatbehälter vorhanden sein, die speziell im rückwärtigen Bereich zumindest vollständig gestützt sein soll. Zudem soll die Führung möglichst montagefreundlich sein. Dabei soll eine einfache Montage/Demontage der Führung für den Kondensatbehälter an der Rückwand gewährleistet sein. Eine definierte Positionierung der Führung in der Rückwand soll ermöglichen, dass von außen wirkende Lasten, wie ein Aufprall der Geräterückwand an die Hauswand, unter Anderem aufgenommen werden, um sie in das Gerät weiterzuleiten, wobei die von außen sichtbaren Spaltbilder möglichst eng und gleichmäßig sein sollen. Bei den Gehäusen des Standes der Technik wird hierzu die geforderte Führung für einen großen Kondensatbehälter nur durch einen offenen Rückwandbereich möglich.

Die EP 2 594 182 A1 offenbart ein Gehäuse für Haushaltsgeräte, bei dem in seiner Grundbauform zwei Seitenwände mit einer Bodenwanne verbunden ist und dann im oberen Bereich die Seitenwände mit einer Querstrebe verbunden sind. Dort ist auch eine Prägung an der Rückwand gezeigt und beschrieben, die eine Formschlussverbindung herstellt und über die Rückwandebene hinausragt.

Aus der EP 1 548 177 A1 ist ein Wäschetrockner bekannt, bei dem ein Schub zum Sammeln von Kondenswasser in einer Aufnahme geführt ist. Die Rückwand der Führung schließt mit der Rückwand des Trockners ab.

Bei einem Trockner gemäß der DE 10 2010 030 161 A1 ragt ein Aufnahmeraum für einen Kondensatsammelbehälter über die Rückwandebene hinaus. Die Gestaltung der Rückwand ist dort nicht beschrieben.

Durch die DE 601 01 445 T2 ist eine der DE 10 2010 030 161 A1 ähnliche Gestaltung der Rückwand bekannt. Dort ist eine über die Rückwandebene hinausragende Abdeckung für einen Kondensatsammelbehälter gezeigt.

Der Erfindung stellt sich somit das Problem ein Gehäuse für ein Haushaltsgerät, wie beispielsweise einen Wäschetrockner, derart bereit zu stellen, welches insbesondere die Einbindung eines größeren Kondensatbehälters bei einer einfachen Montage ermöglicht.

Erfindungsgemäß wird dieses Problem mit den Merkmalen des Patentanspruchs 1 gelöst. Vorteilhafte Ausgestaltungen und Weiterbildungen der Erfindung ergeben sich aus den nachfolgenden Unteransprüchen.

Mit der erfindungsgemäßen Lösung wird erreicht, dass ein möglichst großer Kondensatbehälter und somit auch eine große Beladung des Gerätes ermöglicht wird. Dabei wird die Rückwand in diesem Bereich maximal herausgeprägt, um innen den benötigten Platz für die Führung und den Behälter zu schaffen. Es wird auch erreicht, dass durch die Prägung der Bereich der Rückwand möglichst stabil gehalten wird, weil eine geschlossene Fläche herausgeprägt wird. Der Rückwandbereich bleibt dadurch sehr steif. Durch die Prägung entstehen keine Kanten und Absätze an denen sich der Kunde oder der Monteur am Band verletzen könnte. Zudem muss in der Montage die Führung nicht durch ein großes Loch in der Rückwand gefädelt werden. Durch die geschlossene Rückwand erhöht sich nochmal die Spritzwassersicherheit in diesem Bereich. Dafür wurde auch unter anderem der eine Zapfen speziell ausgeformt und beim Anschlussstutzen eine Art Prallwand hinzu angebracht.

Erfindungsgemäß wird das Problem dadurch gelöst, dass die Rückwand im Bereich der Führung für den Behälter zum Eintauchen des freien Endes eines Führungsprofils eine Prägung aufweist, die über die Rückwandebene hinausragt. Dabei ist die über die Rückwand ragende Prägung beulenartig ausgebildet. Die Prägung ist aus der Rückwandfläche hierbei kantenfrei ausgebildet.

Nach einer vorteilhaften Ausgestaltung der Erfindung umfasst die Prägung oben einen flach ausgebildeten Flächenbereich, der im Niveau der oberen Ankantprofilierung der Rückwand liegt. In Weiterbildung ist der Flächenbereich buchtartig mit einer gebogenen Begrenzungskante ausgebildet. An der Begrenzungskante ist ein gewölbter gehäuseartiger Bereich angeformt, welcher nach unten hin in die ebene Rückwandfläche übergeht. In Weiterbildung ist im gewölbten gehäuseartigen Bereich eine Einformung für einen Anschlussstutzen angebracht.

Nach einer vorteilhaften Ausgestaltung der Erfindung sind am Rand des gewölbten gehäuseartigen Bereichs Öffnungen angeordnet zur Aufnahme von am Führungsprofil stirnseitig angeformter Zapfen im montierten Zustand der Führung an der Traverse.

Ein Ausführungsbeispiel der Erfindung ist in den Zeichnungen rein schematisch dargestellt und wird nachfolgend näher beschrieben. Es zeigt:
- Figur 1: eine perspektivische Ansicht auf ein Gehäuse eines Haushaltsgerätes;
- Figur 2: eine Detailansicht des Gehäuses im oberen Bereich der Führung in Rückansicht;
- Figur 3: eine Rückansicht auf die Rückwand im oberen Bereich der Führung; und
- Figur 4: eine Draufsicht auf den Rückwandbereich im oberen Bereich der Führung.

Die Figur 1 zeigt ein Gehäuse 1 für ein Haushaltsgerät wie beispielsweise einen Wäschetrockner, welcher in seiner Grundbauform ein Bodenmodul, eine Vorderwand 2 sowie mittels einer Traverse 3 verbundene Seitenwände 4 und 5 und eine Rückwand 6 umfasst. Dabei ist im oberen Bereich von Seitenwand 4 und 5 eine Traverse 3 mit Einbindung des Rückwandbereichs eine Führung 7 für einen nicht näher dargestellten Kondensatbehälter vorgesehen.

Wie insbesondere aus der Zusammenschau der Figuren 2 und 4 zu erkennen ist, weist die Rückwand 6 im Bereich der Führung 7 für den Kondensatbehälter zum Eintauchen des freien Endes 8 eines Führungsprofils 9 eine Prägung 10 auf, die über die Rückwandebene 11 hinausragt. Dabei ist in vorteilhafter Weise die über die Rückwand 6 ragende Prägung 10 beulenartig ausgebildet, wie dies in der Figur 2 zu erkennen ist. Die Prägung 10 als solches ist aus der Rückwandfläche hierbei kantenfrei ausgebildet. Die Prägung 10 umfasst oben einen flach ausgebildeten Flächenbereich 12, der im Niveau der oberen Abkantungsprofilierung 13 der Rückwand 6 liegt. Dies ist insbesondere deutlich aus den Figuren 3 und 4 ersichtlich. Wie aus der Figur 4 auch ersichtlich ist, ist der Flächenbereich 12 buchtartig mit einer oberen Begrenzungskante 14 ausgebildet. Wie aus der Figur 3 zu erkennen ist, ist an der Begrenzungskante 14 ein gewölbter gehäuseartiger Bereich angeformt, welcher nach unten hin in die ebene Rückwandfläche 15 übergeht.

Wie insbesondere aus der Figur 2, aber auch aus der Figur 3 ersichtlich ist, ist im gewölbten gehäuseartigen Bereich eine Einformung 16 vorgesehen, welche für einen Anschlussstutzen 17 bestimmt ist. Die anderen Ausformungen 18, 19 und 20 sind zur Aufnahme von Zapfen 21 bestimmt, die an der Führung 7 vorgesehen sind, so dass die Führung 7 in dem ausgeprägten Bereich hier einen sicheren Halt im montierten Zustand erfährt. Um die Führung 7 nun einfach und sicher zu montieren versteht es sich nun von selbst, dass die Führung 7 zunächst hinten in die Rückwandprägung 10 eingefügt wird, wobei der vordere Bereich der Führung 7 auf der Vorderwand 2 aufliegt, wobei dann die stabilisierende Traverse 3 zwischen den Seitenwänden 4 und 5 angesetzt wird, und durch eine Zapfen-Loch-Verbindung ein Formschluss zwischen der Führung 7 und der Traverse 3 hergestellt wird. Somit ergibt sich für das erfindungsgemäße Gehäuse 1 ein Aufnahmeraum, der einen wesentlich größeren Kondensatbehälter aufnehmen kann.

## Patentansprüche

1. Gehäuse (1) für Haushaltsgeräte wie beispielsweise einen Wäschetrockner, eine Waschmaschine oder dergleichen, welches ein Bodenmodul, eine Vorderwand (2), sowie mittels einer Traverse (3) verbundene Seitenwände (4) und (5) und eine Rückwand (6) umfasst, wobei im oberen Bereich von Seitenwand (4) und Traverse (3) mit Einbindung des Rückwandbereichs eine Führung (7) für einen Kondensatbehälter vorgesehen ist,
**dadurch gekennzeichnet,**
**dass** die Rückwand (6) im Bereich der Führung (7) für den Behälter zum Eintauchen des freien Endes (8) eines Führungsprofils (9) eine Prägung (10) aufweist, die über die Rückwandebene (11) hinausragt.

2. Gehäuse nach Anspruch 1
**dadurch gekennzeichnet,**
**dass** die über die Rückwand (6) ragende Prägung (10) beulenartig ausgebildet ist.

3. Gehäuse nach Anspruch 2
**dadurch gekennzeichnet,**
**dass** die Prägung (10) aus der Rückwandfläche (15) kantenfrei herausgebildet ist.

4. Gehäuse nach Anspruch 3
**dadurch gekennzeichnet,**
**dass** die Prägung (10) oben einen flach ausgebildeten Flächenbereich (12) umfasst, der im Niveau der oberen Abkantprofilierung (13) der Rückwand (6) liegt.

5. Gehäuse nach Anspruch 4
**dadurch gekennzeichnet,**
**dass** der Flächenbereich (12) buchtartig mit einer gebogenen Begrenzungskante (14) ausgebildet ist.

6. Gehäuse nach Anspruch 5
**dadurch gekennzeichnet,**
**dass** an der Begrenzungskante (14) ein gewölbter, gehäuseartiger Bereich angeformt ist, welcher nach unten hin in die ebene Rückwandfläche (15) übergeht.

7. Gehäuse nach Anspruch 1 bis 6
**dadurch gekennzeichnet,**
**dass** im gewölbten, gehäuseartigen Bereich eine Einformung (16) für einen Anschlussstutzen (17) angeordnet ist.

8. Gehäuse nach Anspruch 7
**dadurch gekennzeichnet,**
**dass** am Rand des gewölbten, gehäuseartigen Bereichs Öffnungen angeordnet sind zur Aufnahme von am Führungsprofil (9) stirnseitig angeformter Zapfen (21) im montierten Zustand der Führung (7) an der Traverse (3).

## Claims

1. Housing (1) for domestic appliances such as a tumble dryer, a washing machine or the like, which comprises a base module, a front wall (2), side walls (4) and (5) connected by means of a cross member (3) and a rear wall (6), a guide (7) for a condensate container being provided in the upper region of the side wall (4) and cross member (3) and integrated in the region of the rear wall, **characterised in that** the rear wall (6) has, in the region of the guide (7) for the container, a stamped portion (10), which protrudes beyond the plane (11) of the rear wall, for inserting the free end (8) of a guide profile (9).

2. Housing according to claim 1, **characterised in that** the stamped portion (10), which protrudes beyond the rear wall (6), is formed as a bulge.

3. Housing according to claim 2, **characterised in that** the stamped portion (10) is formed out of the rear wall surface (15) without sharp edges.

4. Housing according to claim 3, **characterised in that** at the top the stamped portion (10) comprises a planar surface region (12) which is in the region of the upper bevelled profile section (13) of the rear wall (6).

5. Housing according to claim 4, **characterised in that** the surface region (12) is in the form of an indent and has a curved delimiting edge (14).

6. Housing according to claim 5, **characterised in that** a convex, housing-like region is integrally formed on the delimiting edge (14) and transitions downwards into the planar rear wall surface (15).

7. Housing according to claims 1 to 6, **characterised in that** a recess (16) for a connection nozzle (17) is arranged in the convex, housing-like region.

8. Housing according to claim 7, **characterised in that** openings are arranged on the edge of the convex, housing-like region in order to receive pins (21) integrally formed on the end face of the guide profile (9) when the guide (7) is mounted on the cross member (3).

## Revendications

1. Carter (1) pour appareils électroménagers tels que par exemple un sèche-linge, une machine à laver ou similaire, qui comprend un module de fond, une paroi avant (2) ainsi que des parois latérales (4) et (5) raccordées au moyen d'une traverse (3), et une paroi arrière (6), dans lequel, dans la zone supérieure de la paroi latérale (4) et de la traverse (3) avec intégration de la zone de paroi arrière, il est prévu un guidage (7) pour un réservoir de condensat, **caractérisé en ce que** la paroi arrière (6) présente, dans la zone du guidage (7) pour le réservoir, en vue de l'immersion de l'extrémité libre (8) d'un profilé de guidage (9), un estampage (10) qui dépasse du plan de paroi arrière (11).

2. Carter selon la revendication 1, **caractérisé en ce que** l'estampage (10) qui dépasse de la paroi arrière (6) est constitué à la façon d'une bosse.

3. Carter selon la revendication 2, **caractérisé en ce que** l'estampage (10) est formé sans arête à partir de la face de paroi arrière (15).

4. Carter selon la revendication 3, **caractérisé en ce que** l'estampage (10) comprend en haut une zone de surface (12) constituée de façon plate qui est située au niveau du profil replié supérieur (13) de la paroi arrière (6).

5. Carter selon la revendication 4, **caractérisé en ce que** la zone de surface (12) est constituée à la façon d'une baie avec une arête de limitation (14) courbe.

6. Carter selon la revendication 5, **caractérisé en ce que**, sur l'arête de limitation (14), il est formé une zone bombée de type carter qui se transforme vers le bas en face de paroi arrière (15) plane.

7. Carter selon les revendications 1 à 6, **caractérisé en ce que**, dans la zone bombée de type carter, il est disposé une découpe (16) pour une tubulure de raccordement (17).

8. Carter selon la revendication 7, **caractérisé en ce que**, sur le bord de la zone bombée de type carter, il est disposé des ouvertures pour la réception de tenons (21), formés côté frontal sur le profilé de guidage (9), dans l'état monté du guidage (7) sur la traverse (3).
